# EUROPÄISCHE PATENTSCHRIFT

(11) **EP 1 179 401 B1**
(45) Veröffentlichungstag und Bekanntmachung des Hinweises auf die Patenterteilung: **19.04.2006**
(21) Anmeldenummer: 01112543.2
(22) Anmeldetag: 23.05.2001
(51) Int. Cl.: B28B 7/00, B28B 17/00, B65G 47/90

(54) **Verfahren und Einrichtung zur Herstellung von Betonfertigteilen**
Method and device for making concrete products
Procédé et dispositif pour la fabrication d'éléments en béton

(30) Priorität: 09.08.2000 DE 10038757
(43) Veröffentlichungstag der Anmeldung: 13.02.2002
(73) Patentinhaber: Sommer Anlagentechnik GmbH, 84051 Altheim (DE)
(72) Erfinder: Strassmeier, Alfred, 84028 Landshut (DE)
(74) Vertreter: Gustorf, Gerhard

(56) Entgegenhaltungen:
- AT-U- 5 819
- DE-A- 10 002 993
- DE-C- 19 651 933
- PATENT ABSTRACTS OF JAPAN vol. 017, no. 181 (M-1394), 8. April 1993 (1993-04-08) & JP 04 336205 A (ASAHI CHEM IND CO LTD), 24. November 1992 (1992-11-24)
- STRASSMEIER A: "FLEXIBEL - KOMPAKT - WIRTSCHAFTLICH FLEXIBLE - COMPACT - ECONOMICAL" BETONWERK + FERTIGTEIL TECHNIK, BAUVERLAG GMBH. WIESBADEN, DE, Bd. 66, Nr. 8, 2000, Seiten 102-106, XP000963650 ISSN: 0373-4331

## Beschreibung

Die Erfindung betrifft ein Verfahren zur Herstellung von Betonfertigteilen auf mindestens einem Schalungstisch sowie eine Einrichtung zur Durchführung dieses Verfahrens.

Gegenstand der EP-B 530 504 sind eine Einrichtung und ein Verfahren für die Herstellung von Betonteilen, wobei ein Roboter zunächst aus einem Zwischenspeicher Permanentmagnetkörper entnimmt und auf einem Schaltungstisch positioniert, um dann U-förmige Profilelemente aus einem anderen Zwischenspeicher zu entnehmen und über jeweils zwei Permanentmagnetkörper abzusetzen. Nach einer Überprüfung und Korrektur der Lage der Profilelemente und nach dem Einbringen von Armierungsteilen in die gebildete Form wird das Betonteil gegossen.

Der Erfindung liegt die Aufgabe zugrunde, ein verbessertes Verfahren und eine hierfür geeignete Einrichtung zur Verfügung zu stellen, bei denen die Rüstzeiten erheblich reduziert werden können und eine Handhabung der Randabschal-Profilelemente merklich vereinfacht wird.

Bei einem Verfahren der eingangs umrissenen Gattung wird diese Aufgabe erfindungsgemäß gelöst durch die Verwendung wenigstens eines programmgesteuerten Roboters, der auf dem Schalungstisch magnetisch fixierbare Randabschal-Profilelemente mit integrierten Permanentmagnetkörpern aus einem Magazin entnimmt, auf dem Schalungstisch lagegenau absetzt und anschließend die Permanentmagentkörper aktiviert.

Bei diesen Randabschal-Profilelementen ist das Magnet- und Verspannsystem in den Profilelementen integriert, so daß ein leicht und rasch handhabbares System mit großer Präzision und Arbeitssicherheit zur Verfüung steht (vgl. deutsche Patentanmeldung 100 02 993.0). Das erfindunggemäß arbeitende Verfahren macht von diesen Profilelementen Gebrauch, wobei der programmgesteuerte Roboter Transport und Positionierung der Profilelemente sowie die anschließende Aktivierung der Permanentmagnetkörper übernimmt.

In Weiterbildung der Erfindung ist vorgesehen, daß nach dem Gießen und der Aushärtung der Betonfertigteile "dieser oder ein zusätzlicher Roboter die Permanentmagnetkörper entriegelt, die Profilelemente vom Schalungstisch abhebt und diese nach einer Reinigung wieder dem Magazin zuführt. Damit ist es möglich, nicht nur die Schalung, söndern auch die Entschalung nach dem Gießen vollständig zu automatisieren.

Bei der Einrichtung zur. Durchführung des Verfahrens mit mindestens einem Schalungstisch und wenigstens einem programmgesteuerten Roboter mit einem um eine vertikale Drehachse schwenkbaren Greiferkopf zum Erfassung von auf dem Schalungstisch magnetisch fixierbaren Profilelementen ist erfindungsgemäß der Greiferkopf so ausgebildet, daß er die Profilelemente, das Setzwerkzeug oder ein Lösewerkzeug aufnimmt. Diese Lösung beinhaltet sowohl eine Ausführungsform, bei der der Greiferkopf je nach Verfahrensablauf die Profilelemente und anschließend das Setzwerkzeug erfaßt, als auch eine Ausführungsform, bei der das Setzwerkzeug integraler Bestand des Greiferkopfes ist.

Weitere Merkmale und Vorteile der Erfindung ergeben sich aus den Patentansprüchen und aus der folgenden Beschreibung eines Aüsführungsbeispiels; das in der Zeichnung dargestellt ist. Es zeigen:
- Figur 1: eine perspektivische Schemadarstellung eines Endes eines Randabschal-Profilelementes mit integriertem Permanentmagnetkörper,
- Figur 2: die Unteransicht von vier Profilelementen unterschiedlicher Länge,
- Figur 3: einen Querschnitt durch eine Einrichtung gemäß der Erfindung,
- Figur 4: die Längsansicht der Einrichtung gemäß Figur 3,
- Figur 5: eine Draufsicht auf die Einrichtung der Figuren 3 und 4,
- Figur 6: in vergrößertem Maßstab die Ansicht eines Roboters im Bereich des. Greiferkopfes beim Erfassen eines Profilelementes,
- Figur 7: die Ansicht des Greiferkopfes mit unabhängig voneinander ansteuerbaren Greifern in Richtung des Pfeiles VII der Figur 6,
- Figur 8: eine der Figur 7 entsprechende Darstellung des Roboters mit Greifern nach Aufnahme eines Setzwerkzeuges,
- Figur 9: die um 90° gedrehte Ansicht des Greiferkopfes in Richtung des Pfeiles IX der Figur 8,
- Figur 10: eine der Figur 3 entsprechende Ansicht der Einrichtung mit Roboter beim Entriegeln der Permanentmagnetköper nach dem Gießen und Aushärten eines Betonfertigteils,
- Figur 11: in vergrößertem Maßstab die schematische Ansicht des Lösewerkzeugs in Richtung des Pfeiles XI der Figur 10 und
- Figur 12: eine Draufsicht auf das Lösewerkzeug der Figur 11.

Figur 1 zeigt in perspektivischer Darstellung ein Ende eines Randabschal-Profilelementes 10 gemäß deutscher Patentanmeldung Nr. 100 02 993.0. Das Profilelement 10 besteht aus einem Profilkörper 12, der gemäß Beispiel der Figur 2 unterschiedliche Längen haben kann. In beiden Endbereichen des Profilkörpers 12 ist ein Permanentmagnetkörper 14 angebracht, von dem mittig ein zylindrischer Bolzen 16 absteht, der durch eine Öffnung in der Oberseite 24 des Profilköpers 12 nach oben vorsteht und an seinem oberen Ende einen Auslösekopf 18 hat. über diesen Auslösekopf 18 kann der Permanentmagnetkörper 14 nach unten gedrückt werden, um eine magnetische Fixierung des Profilelementes 10 auf einem Schalungstisch 20 (vgl. Figur 3) herbeizuführen. Bei diesem Vorgang werden zwei Federelemente 22 gespannt, die zu beiden Seiten des Bolzens 16 sowohl am Permanentmagnetkörper 14 als auch am Profilkörper 12 befestigt sind.

Zum Lösen des Permanentmagnetkörpers 14 wird der Aüslösekopf 18 angehoben, wobei die sich dabei entlastenden Federelemente 22 unterstützend wirken.

In Figur 2 ist zu erkennen, daß die hier U-förmigen Profilkörper 12 jedes Profilelementes 10 im Bereich der waagrechten Oberseite 24 eine Aussparung 26 haben, die als Führung beim Einordnen der Profilelemente 10 zwischen senkrechten Gitterstäben 28 eines in Figur 3 gezeigten Magazins 30 für die Profilelemente. 10 dienen.

Die Figuren 3 bis 5 zeigen eine Einrichtung zur Herstellung von Betonfertigteilen gemäß der Erfindung. Diese Einrichtung besteht aus zwei zueinander parallelen Seitenwänden 32, auf denen eine Brücke 34 in X-Richtung (vgl. Figur 5) verfahrbar gelagert ist. Als Antrieb dient ein Motor 36, der über zwei Halbwellen 38 Zahnräder 40 antreibt, die in Eingriff mit jeweils einer auf den. Seitenwänden 32 angebrachten Zahnstange 42 sind.

Auf der Brücke 34 ist in Y-Richtung verfahrbar eine Katze 44 gelagert, die in einem Drehkranz 46 einen in Z-Richtung heb- und senkbaren Roboter 48 aufnimmt. über den Drehkranz 44 kann der Roboter um seine vertikale Drehachse 50 (vgl. Figuren 6 bis 10) geschwenkt werden.

In Figur 3 ist in Y-Richtung zwischen dem Schalungstisch 20 und dem Magazin 30 eine Reinigungsanlage 52 für benutzte Profilelemente 10 zu erkennen. Ferner ist dargestellt, daß das Magazin 30 auf einem Bock 54 steht, unter dem ein Schalungstisch 20 in Reserve bereitgehalten wird.

Die Figuren 6 und 7 zeigen das untere Ende des Roboters 48, das als Greiferkopf 56 ausgebildet ist. Gemäß Figur 7 trägt bei diesem Ausführungsbeispiel der Greiferkopf 56 zwei Greifer 58 mit jeweils zwei gegeneinander verfahrbaren Greifbacken 60 Die beiden Greifbacken 60 dienen hier zum Erfassen eines Profilelementes 10 mit integriertem Permanentmagnetkörper 14, wobei der Profilkörper 12 an beiden Seitenschenkeln Zentrierausnehmungen 62 hat, in welche Zentriervörsprünge 64 der beiden Greifbacken 60 eingreifen. Jeder der beiden Greifer 58 hat zwei Hubzylinder 66 und ist in Vertikalführungen 68 gelagert. Die Hubzylinder 66 eines Greifers 68 können unabhängig von denen des anderen Greifers 58 angesteuert werden, so daß, wie in Figur 7 angedeutet, zwei Profilelemente 10 oder andere Fixierelemente bzw. Aussparungskörper für Fensteröffnungen, Einbauteile etc. unabhängig voneinander manipuliert werden können.

Jeder Greifer 58 hat einen Endschalter 70, der bei der Berührung mit der Oberseite 24 des Profilelementes 10 den Antrieb des Hubzylinders 66 beim Absenken abschaltet. Neben dem Endschalter 70 ist am Greifer 58 ein Zentrierstift 72 angebracht, der in eine Aussparung an der Oberseite 24 des Profilelementes 10 eingreift.

Figur 7 zeigt schließlich, daß zwischen den beiden Greifern 58 eine Ölsprühdüse 74 angeordnet ist.

Der programmgesteuerte Roboter 48 entnimmt entsprechend den in eine Steuerung eingegebenen Sollwerten bezüglich Längen und Höhen der Profilelemente 10 die entsprechenden Profilelemente aus dem Magazin 30 und überführt sie durch Verschiebung in X-und Y-Richtung und ggf. durch Schwenkung um die Drehachse 50 an den genau vorbestimmten Platz auf dem Schalungstisch 20. Nachdem alle Profilelemente 10 auf diese Weise gesetzt worden sind und dadurch die, gewünschte Kontur des zu gießenden Betonfertigteils definiert ist, müssen die Permanentmagnetkörper 14 aktiviert werden. Hierzu erfassen gemäß den Figuren. 8 und 9 die Greifbacken 60 ein Setzwerkzeug 76. Dieses besteht aus einem Balken 78, der von den beiden Greifern 58 gleichzeitig erfaßt wird und von dem mittig ein Druckkopf 80 nach unten absteht. Jedesmal dann, wenn sich der Druckkopf 80 genau über einem Auslösekopf 18 eines Profilelementes 10 befindet, wird das Setzwerkzeug 76 durch die Hubzylinder, 66 abgesenkt, wodurch der Auslösekopf 18 den Permanentmagnetkörper 14 innerhalb des Profilelementes 10 nach unten und auf den Schalungstisch 20 drückt. Auf diese Weise wird jedes Profilelement 10 über seine beiden Permanentmagnetkörper 14 lagegenau auf dem Schalungstisch 20 fixiert.

Das Setzwerkzeug 76 kann auch in einem der Greifer 58 oder in einem weiteren Greifer integriert sein, der beispielsweise zwischen den beiden in Figur 8 dargestellten Greifern 58 unabhängig von diesen ansteuerbar angeordnet ist, beispielsweise an Stelle der dort gezeigten Ölsprühdüse 74.

Nach dem Gießen und der Aushärtung der Betonfertigteile erfolgt das Entschalen. Auch dieser Vorgang kann mit Hilfe eines gleichen oder ähnlichen Roboters 48 durchgeführt werden. Die Figuren 10 bis 12 zeigen eine Möglichkeit, gemäß welcher der Roboter 48 für den Entriegelungsvorgang mit einem Lösewerkzeug 82 bestückt wird. Dieses hat ein Löseelement in Form einer rampenförmigen Gabel 84 (vgl. Figur 11), die unter den Auslösekopf 18 geschoben werden kann und diesen dabei anhebt. Auf diese Weise wird der Permanentmagnetkörper 14 mit Unterstützung durch die Federelemente 22 angehoben und in der angehobenen Lage gehalten, so daß das Profilelement 10 zur Seite hin abgenommen werden kann.

Vor allem Figur 11 zeigt, daß im Bereich des Greiferkörpers 56 in einer Horizontalführung 86 zwei Schlitten 88 gegenläufig zueinander verfahrbar gelagert sind, von denen jeder ein Lösewerkzeug 82 trägt. Wenn die beiden Lösewerkzeuge 82 in Richtung auf die Drehachse. 50 verfahren werden, greifen die rampenförmig geformten Gabeln 84 unter die beiden Auslöseköpfe 18, so daß die Profilelemente 10 durch Anheben der Permanentmagnetkörper 14 entriegelt werden. In dieser Stellung halten die beiden Gabeln 84 das Profilelement 10 während des anschließenden Weitertransportes zur Reinigungsanlage 52 bzw. in das Magazin 30.

## Patentansprüche

1. Verfahren zur Herstellung von Betonfertigteilen auf mindestens einem Schalungstisch, **gekennzeichnet durch** die Verwendung wenigstens eines programmgesteuerten Roboters (48), der auf dem Schalungstisch (20) magnetisch fixierbare Randabschal-Profilelemente (10) mit integrierten Permanentmagnetkörpern (14) aus einem Magazin (30) entnimmt, auf dem Schalungstisch (20) lagegenau absetzt und anschließend die Permanentmagnetkörper (14) aktiviert.

2. Verfahren nach Anspruch 1, **dadurch gekennzeichnet, daß** der Roboter (48) die Permanentmagnetkörper (14) mit Hilfe eines vertikal verschïebbaren Setzwerkzeuges (76) aktiviert, das dabei gegen einen von der Oberseite (24) des Profilelementes (10) abstehenden Auslösekopf (18) drückt, der den Permanentmagnetkörper (14) im Profilelement (10) zur Anlage an die Oberseite des Schalungstisches (20) bringt.

3. Verfahren nach Anspruch 2, **dadurch gekennzeichnet, daß** der Roboter (48) nach dem lagegenauen Absetzen aller benötigten Profilelemente (10) das Setzwerkzeug (76) erfaßt oder in Einsatz bringt und alle Permanentmagnetkörper (14) aktiviert.

4. Verfahren nach Anspruch 1, **dadurch gekennzeichnet, daß** nach dem Gießen und der Aushärtung der Betonfertigteile der Roboter (48) die Permanentmagnetkörper (14) entriegelt, die Profilelemente (10) vom Schalungstisch (20) abhebt und diese nach einer Reinigung wieder im Magazin (30) einordnet.

5. Verfahren nach Anspruch 4, **dadurch gekennzeichnet, daß** der Roboter (48) für den Entriegelungsvorgang mit einem Lösewerkzeug (82) bestückt wird, das einen von der Oberseite (24) des Profilelementes (10) abstehenden und mit dem Permanentmagnetkörper (14) verbundenen Auslösekopf (18) anhebt, wodurch der Permanentmagnetkörper (14) in dem Profilelement (10) von der Oberseite des Schalungstisches (20) angehoben wird.

6. Verfahren nach Anspruch 5, **dadurch gekennzeichnet, daß** das Löseerkzeug (82) anschließend auch den Abtransport der Profilelemente (10) durchführt.

7. Einrichtung zur Durchführung des Verfahrens nach einem der vorhergehenden Ansprüche mit mindestens einem Schalungstisch und wenigstens einem programmgesteuerten Roboter mit einem um eine vertikale Drehachse schwenkbaren Greiferkopf zum Erfassen von auf dem Schalungstisch magnetisch fixierbaren Randabschal-Profilelementen, **dadurch gekennzeichnet, daß** der Greiferkopf (56) so ausgebildet ist, daß er die Profilelemente (10), das Setzwerkzeug (76) oder das Lösewerkzeug (82) aufnimmt.

8. Einrichtung nach Anspruch 7, **dadurch gekennzeichnet, daß** das Setzwerkzeug (76) aus einem vom Greiferkopf (56) erfaßbaren Balken (78) besteht, von dem mindestens ein Druckkopf (80) zum Betätigen des Auslösekopfes (18) absteht.

9. Einrichtung nach Anspruch 8, **dadurch gekennzeichnet, daß** der Greiferkopf (56) zwei Greifer (58) zum gleichzeitigen Erfassen eines Profilelementes (10) oder des Balkens (78) des Setzwerkzeuges (76) trägt.

10. Einrichtung nach Anspruch 6, **dadurch gekennzeichnet, daß** das Lösewerkzeug (82) ein unter den Auslösekopf (18) verschiebbares und diesen anhebbares Löseelement hat.

11. Einrichtung nach Anspruch 10, **dadurch gekennzeichnet, daß** das Löseelement als rampenförmige Gabel (84) ausgebildet.ist.

12. Einrichtung nach Anspruch 10 oder 11, **dadurch gekennzeichnet, daß** der Greiferkopf (56) zwei gegenläufig verfahrbare Greifer (58) hat, von denen jeder ein Löseelement zum Entriegeln des Auslösekopfes (18) aufnimmt.

## Claims

1. Method for manufacturing concrete products on at least one casing table, **characterized by** the use of at least one program-controlled robot (48) adapted to pick up from a store (30) edge forming profiled casing elements (10) to be magnetically fixed by means of integrated permanent magnet elements (14) on said casing table (20), to precisely position said casing elements (10) on said casing table (20) and to subsequently activating said permanent magnet elements (14).

2. Method according to claim 1, wherein said robot (48) activates said permanent magnet elements (10) by means of a vertically displaceable setting tool (76) which pushes against a coupling head (18) protruding from the upper side (24) of the profiled casing element (10) and urging said permanent magnet element (14) within its profiled casing element (10) against the upper surface of the casing table (20).

3. Method according to claim 2, wherein said robot (48), after having positioned all required casing elements (10), picks up said setting tool (76) in order to activate all permanent magnet elements (14).

4. Method according to claim 1, wherein, after the casting and hardening process of the concrete products, said robot (48) releases said permanent magnet elements (14), lifts off said casing elements (10) from the casing table (20) and, after a cleaning process, feeds them back into their right position within the store (30).

5. Method according to claim 4, wherein to said robot (48) a releasing tool (82) adapted for the releasing process is coupled which is used to lift a relasing head (18) protruding from the upper side (24) of the casing element (10) and connected to the permanent magnet element (14) such that said magnet element (14) is lifted within the casing element (10) disengaging it from the upper surface of the casing table (20).

6. Method according to claim 5, wherein said releasing tool (82) subsequently takes away the profiled casing elements (10).

7. Device for carrying out the process according to any of the preceding claims, comprising at least one casing table and at least one robot having a gripper head pivoted about a vertical axis and adapted to take up edge forming profiled casing elements magnetically fixed on said casing table, **characterized in that** said gripper head (56) is adapted to pick up said casing elements (10), said setting tool (76) or said releasing tool (82).

8. Device according to claim 7, wherein said setting tool (76) comprises a beam (78) to be grasped by said gripper head (56), at least one pressure head (80) protruding from said beam (78) for actuating said releasing head (18).

9. Device according to claim 8, wherein said gripper head (56) has two gripper elements (58) adapted for simultaneously grasping a casing element (10) or the beam (78) of said setting tool (76).

10. Device according to claim 6, wherein said releasing tool (82) comprises a releasing element adapted to be shifted under said releasing head (18) and to lift it.

11. Device according to claim 10, wherein said releasing element is in the form of a sloping fork (84).

12. Device according to claim 10 or 11, wherein said gripper head (56) has two gripper elements (58) displaceable in opposite directions, each one of which having a releasing element adapted to release said releasing head (18).

## Revendications

1. Procédé pour produire des éléments en béton sur au moins une table de coffrage, **caractérisé par** l'utilisation d'au moins un robot programmable (48), lequel prélève dans un magasin (30) des éléments profilés de bordure (10), avec aimants permanents intégrés (14), fixables magnétiquement sur la table de coffrage (20), les dépose avec précision sur la table de coffrage (20) et active ensuite les aimants permanents (14).

2. Procédé selon la revendication 1, **caractérisé par le fait que** le robot (48) active les aimants permanents (14) à l'aide d'un outil de pose (76) verticalement déplaçable qui appuie sur une tête de déclenchement (18) en saillie sur la surface supérieure (24) de l'élément profilé (10), cette tête de déclenchement (18) amenant l'aimant permanent (14), intégré dans l'élément (10), en contact avec la surface supérieure de la table de coffrage (20).

3. Procédé selon la revendication 2, **caractérisé par le fait que** le robot (48), après la dépose précise de tous les éléments profilés (10), saisit ou met en position l'outil de pose (76) et active tous les aimants permanents (14).

4. Procédé selon la revendication 1, **caractérisé par le fait que** le robot (48), après la coulée et le durcissement des éléments en béton, débloque les aimants permanents (14), soulève les éléments profilés (14) de la table de coffrage (20) et les remet, après nettoyage, dans le magasin (30).

5. Procédé selon la revendication 4, **caractérisé par le fait que** le robot (48) est équipé pour l'opération de déblocage d'un outil de déblocage (82) qui relève une tête de déclenchement (18) reliée à l'aimant permanent (14) et en saillie sur la surface supérieure (24) de l'élément profilé (10), de sorte que l'aimant permanent (14) intégré dans l'élément profilé (10) est soulevé de la surface supérieure de la table de coffrage (20).

6. Procédé selon la revendication 5, **caractérisé par le fait que** l'outil de déblocage (82) exécute ensuite le transport de remise en magasin des éléments profilés (10).

7. Dispositif pour réaliser le procédé selon une des revendications précédentes, comprenant au moins une table de coffrage et au moins un robot programmable muni d'une tête de préhension orientable autour d'un axe vertical pour saisir les éléments profilés de bordure fixables magnétiquement sur la table de coffrage, **caractérisé par le fait que** la tête de préhension (56) est construite de manière à saisir les éléments profilés (10), l'outil de pose (76) ou l'outil de déblocage (82).

8. Dispositif selon la revendication 7, **caractérisé par le fait que** l'outil de pose(76) est composé d'un longeron (78) portant une tête de pression (80) pour actionner la tête de déclenchement (18).

9. Dispositif selon la revendication 8, **caractérisé par le fait que** la tête de préhension (56) porte deux grappins (58) pour saisir simultanément un élément profilé (10) ou le longeron (78) de l'outil de pose (76).

10. Dispositif selon la revendication 6, **caractérisé par le fait que** l'outil de déblocage (82) possède un élément de déblocage apte à être passé sous la tête de déclenchement (18) et à la soulever.

11. Dispositif selon la revendication 10, **caractérisé par le fait que** l'élément de déblocage se présente sous forme d'une fourchette oblique (84).

12. Dispositif selon la revendication 10 ou 11, **caractérisé par le fait que** la tête de préhension (56) possède deux grappins (58) déplaçables en opposition, chacun ayant un élément de déblocage de la tête de déclenchement (18).
